# EUROPÄISCHE PATENTANMELDUNG

(11) **EP 0 237 611 A2**
(43) Veröffentlichungstag der Anmeldung: **23.09.1987**
(21) Anmeldenummer: 86107758.4
(22) Anmeldetag: 06.06.1986
(51) Int. Cl.: B07C 5/10, B07C 5/36

(54) **Vorrichtung zum Klassifizieren von stückigen Produkten nach der Länge**

(30) Priorität: 18.03.1986 DE 3608989
(71) Anmelder: Bohle, Lorenz, Ing. grad., D-4722 Ennigerloh 2 (DE)
(72) Erfinder: Bohle, Lorenz, Ing. grad., D-4722 Ennigerloh 2 (DE)
(74) Vertreter: Habbel, Hans-Georg, Dipl.-Ing.

(57) **Zusammenfassung**

Die Erfindung von betrifft eine Vorrichtung zum Klassifizieren von stückigen, Oblongform aufweisenden Produkten, insbesondere Dragees, Tabletten od. dgl. nach der Länge, wobei im Bereich der Abtastvorrichtung durch wenigstens eine Wandung des Sortierrades hindurch in den Sortierspalt eine Vakuumleitung mündet, die Auswerfvorrichtung aus mehreren in Umlaufrichtung des Sortierrades gesehen hintereinandergreifenden Druckluftleitungen besteht, die von einer Außenseite des Sortierrades in das Innere des Sortierspaltes unterhalb des sich im Sortierspalt befindenden Sortiergutes münden.

## Beschreibung

Die Erfindung bezieht sich auf eine Vorrichtung zum Klassifizieren von stückigen, Oblongform aufweisenden Produkten gemäß dem Oberbegriff des Hauptanspruches.

Eine gattungsbildende Einrichtung wird in der DE-OS 34 27 535 beschrieben und ihr liegt die Aufgabe zugrunde, eine Längensortierung zu schaffen, die eine hohe Förderleistung aufweist.

Aus der US-PS 34 55 444 ist ein Verfahren bekannt, bei welchem z.B. Gurken der Länge nach sortiert werden. Diese bekannte Vorrichtung arbeitet mit einem langgestreckten Förderband, auf welchem die zu messenden Produkte aufliegen. Bei Dragees, Tabletten od. dgl. können aber mit einem solchen Förderband nicht die erforderlichen Förderleistungen bei einwandfreier Sortierung erbracht werden, da keine ruhige Lage des zu messenden Produktes garantiert wird und außerdem ein Verschmutzen des Förderbandes durch staubförmige Abriebprodukte des zu messenden Gutes sehr schnell auftritt, so daß die Meßvorrichtung durch die dann vorhandenen Reflexionspartikelchen ungenau wird und zudem verstaubt.

Der vorliegenden Erfindung liegt die Aufgabe zugrunde, die mit einem Sortierrad arbeitende Vorrichtung gemäß der DE-OS 34 27 535 dahingehend zu verbessern, daß eine noch sicherere Festlegung der zu messenden Produkte und damit eine wesentlich höhere Förderleistung erbringbar ist.

Diese der Erfindung zugrundeliegende Aufgabe wird durch die Lehre des Hauptanspruches gelöst.

Vorteilhafte Ausgestaltungen sind in den Unteransprüchen erläutert.

Bei dem erfindungsgemäßen Sortierrad wird das zu messende Produkt durch ein auf das Produkt im Bereich der Meßstation einwirkendes Vakuum sicher gehalten und kann dadurch in einwandfreier Weise von der Meßvorrichtung abgetastet werden. Anschließend an die Meßstation erfolgt im vakuumlosen Bereich ein Auswerfen des nicht der Istlänge entsprechenden Produktes durch einen Durckluftstrahl, der von der Außenseite einer Radscheibe des Sortierrades in das Innere des Meßspaltes geführt wird und dort zum Aussenumfang des Sortierrades geführt auf das auszuwerfende Produkt einwirkt. Die der Istlänge entsprechenden Produkte gelangen anschließend an die Auswerfstation - von dieser unbeeinflußt - aus dem Sortierspalt in einen entsprechenden Aufnahmebehälter. Da in diesem Bereich kein Vakuum mehr auf das Sortiergut wirkt, kann das Sortiergut, das der Istlän ge entspricht, allein durch Schwerkraft aus dem Sortierspalt heraus in den Aufnahmebehälter gelangen.

Ein Ausführungsbeispiel der Erfindung wird nachfolgend anhand der Zeichnungen erläutert. Die Zeichnungen zeigen dabei schematisch in
Fig. 1 eine Gesamtvorrichtung zum Klassifizieren von Oblongform aufweisenden Produkten der Länge nach und in
Fig. 2 in größerem Maßstab die Ausbildung des eigentlichen Sortierrades.

In Fig. 1 ist mit 8 ein das stückige Sortiergut aufnehmender Vorratsbehälter bezeichnet, der an seinem unteren Ende eine Austragsöffnung aufweist, unter der oszillierend angetriebene Förderelemente angeordnet sind. Das derart vereinzelte, Oblongform aufweisende Sortiergut 1 wird anschließend einer zum Stand der Technik gehörenden Sortiermaschine 3 aufgegeben, bei welcher das Sortiergut 1 der äußeren Kontur nach sortiert wird. Das den Sollwerten entsprechende Sortiergut 1 wird dann einer Längenmeßstation 2 aufgegeben, die bei dem in Fig. 1 dargestellten Ausführungsbeispiel aus einem Sortierrad 12 besteht. Aus diesem Sortierrad 12 wird das der Solllänge entsprechende Sortiergut 1 einem Aufnahmebehälter 21 zugeführt, während das der Sollänge nicht entsprechende Sortiergut im Bereich des Sortierrades durch eine Aufwerfvorrichtung 14 (Fig. 2) ausgeworfen und einem entsprechenden Aufnahmebehälter 20 zugeführt wird. In Fig. 1 ist mit 4 eine Abtastvorrichtung bezeichnet, die mit einem Strahl 5 arbeitet, wobei solche Meßvorrichtungen beispielsweise als sogenannte Reflexionstaster bekannt sind. Fig. 2 zeigt die Ausbildung des Sortierrades 12 und die zum Messen und Auswerfen erforderlichen Einrichtungen.

In Fig. 2 sind mit 22 und 23 zwei Radscheiben des Sortierrades 12 bezeichnet, wobei diese Radscheiben zwischen sich einen Sortierspalt 11 bilden. Der Sortierspalt 11 ist dabei sich zum Zentrum des Rades hin verjüngend ausgebildet. Zum Umfang des Rades hin erweitert sich der Sortierspalt 11 zu einem Vorsortierspalt 24, wobei die Konusneigung dieses Vorsortierspaltes 24 größer als die des eigentlichen Sortierspaltes 11 ist. Im Zentrum des Sortierrades 12 weisen die beiden Radscheiben 22 und 23 je eine stufenförmige Absetzung 25 bzw. 26 auf, wobei die stufenförmige Absetzung 25 der Radscheibe 23 unter die Stufe 26 der Radscheibe 22 vorspringt. Die so gebildete stufenförmige Fläche der stufenförmigen Absetzung 25 ist als Reflexionsfläche 27 ausgebildet. Bei 4 ist der Reflexionstaster erkennbar, dessen Strahlen 5 von der Reflexionsfläche 27 reflektiert werden und der in Abhängigkeit der so gewonnenen Signale Impulse zum Auswerfen des nicht der Sollänge entsprechenden Sortiergutes 1 erzeugt.

Dadurch, daß die Radscheiben 22 und 23 gegeneinander verstellbar sind, ist eine Anpassung des Sortierspaltes 11 an unterschiedliche Dicken des Sortiergutes 1 möglich.

Bei dem dargestellten Ausführungsbeispiel schließt an die Radscheibe 22 eine Vakuumkammer 28 an, die abdichtend (bei 29) an der Außenseite der Radscheibe 22 anliegt. Die Vakuumkammer 28 steht über eine Lei tung 34 mit einer nicht dargestellten Vakuumquelle in Verbindung.

In einen sich in Umlaufrichtung des Sortierrades 12 erstreckenden freien Spalt 30 der Vakuumkammer 28 mündet eine zum Sortierspalt hin sich öffnende Vakuumleitung 31, die in einer solchen Höhenlage innerhalb des Sortierspaltes 11 mündet, daß bei Anliegen eines Sortiergutes 1 in dem Sortierspalt 11 die Vakuumleitung 31 auf dieses Sortiergut 1 eine Vakuumansaugung ausübt und dadurch das Sortiergut 1 im Sortierspalt 11 festhält.

Bei dem dargestellten Ausführungsbeispiel münden unterhalb des im Sortierspalt 11 gehaltenen Sortiergutes 1 Druckluftleitungen 32, die an eine in der Zeichnung nicht dargestellte Druckluftquelle der Auswerfvorrichtung 14 anschließen, wobei die Richtung des Druckluftstromes durch den Pfeil DF gekennzeichnet ist. Die Druckluftleitung 32, die im wesentlichen in axialer Richtung durch die Radscheibe 23 führt, ist innerhalb der Radscheibe 23 nach oben abgewinkelt ausgebildet und mündet derart innerhalb des Sortierspaltes 11 zum Außenumfang des Sortierrades 12 gerichtet unter das Sortiergut 1. Die Abwinkelung ist dabei so gewählt, daß der volle Druckluftstrom zum Außenumfang des Sortierrades 12 gerichtet in den Sortierspalt 11 mündet.

Die in das Innere des Sortierspaltes mündende Vakuumleitung 31 bewirkt nicht nur allein ein Festhalten des Sortiergutes 1 im Sortierspalt 11, sondern bewirkt gleichzeitig ein Ansaugen ggf. sich auf der Reflexionsfläche 27 ablagernder Abriebpartikelchen des Sortiergutes, so daß durch diese Anordnung der Vakuumanschluß zwei Funktionen erfüllt, nämlich einmal ein sicheres Festlegen des Sortiergutes 1 im Spalt, zum andern ein automatisches und ständiges Reinigen der Reflexionsfläche 27.

Die Wirkungsweise des vorbeschriebenen Sortierrades ist wie folgt:

Das in das Sortierrad 12 aufgegebene, Oblongform aufweisende Sortiergut 1 gelangt durch den Vorsortierspalt 24 entsprechend ausgerichtet in den Sortierspalt 11 und wird hier unter der Wirkung des Vakuums der Vakuumkammer 28 festgelegt. Der Reflexionstaster der Abtastvorrichtung 4 erfaßt nunmehr über seine an der Reflexionsfläche 27 reflektierten bzw. durch das Sortiergut 1 nicht reflektierten Strahlen 5 die Länge und in Abhängigkeit der eingestellten Meßwerte steuert nunmehr diese Abtastvorrichtung 4 den Betrieb der Druckluftdüsen. Entspricht das von der Abtastvorrichtung abgetastete Sortiergut nicht der Sollänge, werden die Druckluftdüsen eingeschaltet und der durch die Druckluftleitung 32 strömende Druckluftstrahl bewirkt ein Auswerfen des Sortiergutes 1, das sich im Bereich der Auswerfstation 14 nicht mehr unter der Wirkung der Vakuumkammer 28 befindet.

Das der Sollänge entsprechende Gut gelangt über die Auswerfvorrichtung 14 in Umlaufrichtung des Sortierrades 12 gesehen hinaus und kann in den Aufnahmebehälter 21 abgegeben werden, beispielsweise allein aufgrund der Schwerkraft, da in diesem Bereich keine Vakuumansaugung mehr auf das Sortiergut wirkt, d.h. das Sortiergut einfach aus dem Sortierspalt 11 herausfallen kann.

## Patentansprüche

1. Vorrichtung zum Klassifizieren von stückigen, Oblongform aufweisenden Produkten, insbesondere Dragees, Tabletten od. dgl. nach der Länge mit einem über eine Drehwelle angetriebenen, als Rotationskörper ausgebildeten, einen sich von seinem Außenumfang zum Zentrum des Rotationskörpers hin verjüngenden Sortierspalt (11) aufweisenden Sortierrad (12), wobei
a) der Sortierspalt (11) eine solche Weite aufweist, daß das in einer Sortiermaschine (3) nach seiner Dicke und/oder äußeren Kontur klassifizierte Sortiergut (1) nur geringfügig in den Sortierspalt (11) eindringt,
b) eine Abtastvorrichtung (4) in Umlaufrichtung (F) des Sortierrades (12) gesehen zu Beginn des ersten Quadranten des Sortierrades (12) angeordnet ist,
c) eine Auswerfvorrichtung (14) für das der Sollänge nicht entsprechende Sortiergut (1), die etwa kurz vor Ende des in Umlaufrichtung des Sortierrades (12) gesehen ersten Quadranten des Sortierrades (12) angeordnet ist und
d) die Entnahme des Istlänge aufweisenden Sortiergutes (1) etwa im zweiten Quadranten in Umlaufrichtung (F) des Sortierrades (12) gesehen erfolgt,
dadurch gekennzeichnet, daß im Bereich der Abtastvorrichtung (4) durch wenigstens eine Wandung (22) des Sortierrades (12) hindurch in den Sortierspalt (11) eine Vakuumleitung (31) mündet,
die Auswerfvorrichtung (14) aus mehreren in Umlaufrichtung des Sortierrades gesehen hintereinanderliegenden Druckluftleitungen (32) besteht, die von einer Außenseite des Sortierrades (12) in das Innere des Sortierspaltes (11) unterhalb des sich im Sortierspalt (11) befindenden Sortiergutes (1) münden.

2. Vorrichtung nach Anspruch 1, dadurch gekennzeichnet, daß das Sortierrad (12) aus zwei gegeneinander verstellbaren Radscheiben (22, 23) besteht, die im Anschluß an den Sortierspalt (11) durch je eine stufenförmige Absetzung (25, 26) ineinandergreifen, wobei die von der einen Radscheibe (23) in die andere Radscheibe (22) vorspringende Stufe als Reflexionsfläche (27) ausgebildet ist.

3. Vorrichtung wenigstens nach Anspruch 1, dadurch gekennzeichnet, daß sich der Sortierspalt (11) nach außen hin durch einen eine größere Wandungsneigung aufweisenden Vorsortierspalt (24) erweitert.

4. Vorrichtung nach einem oder mehreren der vorhergehenden Ansprüche, dadurch gekennzeichnet, daß die Druckluftleitung (32) der Auswerfvorrichtung (14) im Bereich des Sortierspaltes (11) zum Außenumfang des Sortierspaltes (11) hin ansteigend ausgebildet ist.

5. Vorrichtung nach einem oder mehreren der vorhergehenden Ansprüche, dadurch gekennzeich net, daß in Umlaufrichtung des Sortierrades (12) gesehen zwei bzw. drei Druckluftleitungen (32) für die Auswerfvorrichtung (14) vorgesehen sind.

6. Vorrichtung wenigstens nach Anspruch 1, dadurch gekennzeichnet, daß in der Radscheibe eine im Umlaufrichtung verlaufnde Vakuumleitung vorgesehen ist und an der Außenseite der Radscheibe eine sich in Umlaufrichtung des Sortierrades (12) erstreckende Vakuumkammer (28) vorgesehen ist, die abdichtend an der Außenseite der Radscheibe (22) anliegt, die die Vakuumleitung aufnimmt.
